# EUROPÄISCHE PATENTSCHRIFT

(11) **EP 2 356 377 B1**
(45) Veröffentlichungstag und Bekanntmachung des Hinweises auf die Patenterteilung: **13.03.2013**
(21) Anmeldenummer: 09753041.4
(22) Anmeldetag: 11.11.2009
(51) Int. Cl.: F23B 10/00

(54) **BRENNERSYSTEM, INSBESONDERE FÜR MIT BIOFESTSTOFFEN BEFEUERTE BACKOFEN**
BURNER SYSTEM, PARTICULARLY FOR OVENS FIRED WITH BIOSOLIDS
SYSTÈME DE BRÛLEUR, EN PARTICULIER POUR UN FOUR ALIMENTÉ EN BIOSOLIDES

(30) Priorität: 11.11.2008 DE 102008056798
(43) Veröffentlichungstag der Anmeldung: 17.08.2011
(73) Patentinhaber: Woerle UmweltTechnik GmbH, 74172 Neckarsulm (DE)
(72) Erfinder: LÖFFELHARDT, Günter, 74257 Untereisesheim (DE); WÖRLE, Rolf, 74196 Neuenstadt (DE)
(74) Vertreter: Wittner, Walter
(86) Internationale Anmeldenummer: PCT/EP2009/008035
(87) Internationale Veröffentlichungsnummer: WO 2010/054802

(56) Entgegenhaltungen:
- WO-A1-01/23808
- DE-A1-102005 049 276
- DE-A1-102006 013 863
- DE-C2- 3 105 660
- US-A- 2 528 447
- US-A- 3 599 581

## Beschreibung

Die Erfindung betrifft ein Brennersystem, insbesondere für mit Biofeststoffen befeuerte Backofen, gemäß dem Oberbegriff des Anspruches 1.

Aus der DE 10 2006 013 863 A1 bekannte Brennersysteme weisen ein Brennerunterteil und ein Brenneroberteil auf, die in Überdeckung zueinander liegen und einen Brennraum umschließen, dem seitens des Brenneroberteils ein Brennauslass zugeordnet ist und der im Brennerunterteil eine Brennermulde aufweist. Zum Brenner als den Brennraum umschließender Baueinheit sind das Brenneroberteil und das Brennerunterteil in ihrer Überdeckungslage zueinander durch eine lediglich zu Demontagezwecken zu lösenden Flanschverbindung zusammengefasst, die durch längs der Anschlussebene von Brenneroberteil und Brennerunterteil verlaufende und gegeneinander verschraubte Flansche gebildet ist.

Ausgehend von einem unterhalb der Brennermulde liegenden Gebläseraum erfolgt zumindest teilweise über einen Luftwirbel die Luftzufuhr auf verschiedene Bereiche des Brennraumes, insbesondere auch auf die Brennermulde, in der das Brennmaterial insbesondere verglosend oder verglimmend unter dem Einfluss im Wirbel auf die Brennermulde zurückströmender und mit Frischluft versetzter Brenngase weitgehend rückstandsfrei abbrennt. Die Zufuhr des durch Biofeststoffe, insbesondere Pellets gebildeten Brennmaterials erfolgt über eine von oben auf die Brennermulde ausmündende Brennstoffzuführung. Ferner ist das Brenneroberteil oberseitig zentral mit einer Serviceöffnung versehen, die im Betrieb über ein stöpselartiges Verschlusselement geschlossen ist.

Ein solches Brennersystem überzeugt sowohl bezüglich seiner Leistungsdichte, seiner von Schadstoffen nahezu freien Abgasqualität wie auch seiner weitgehend rückstandsfreien Verwertung des Brennmaterials.

DE 3105660C2 offenbart den Oberbegriff des Anspruchs 1.

Aus ihr ist ein Brennofen für die Verbrennung von Altölen bekannt, der eine von einem Ofenmantel umschlossene Brennkammer aufweist, in deren unterem, zum Abgasauslass gegenüberliegenden Bereich zentral und mit Abstand zum Ofenmantel ein napfartiger Brenner angeordnet ist, der einen nach oben gegen die Brennkammer offener Brennraum umgrenzt. Der Brenner weist ein gegen den Ofenmantel abgestütztes Brenneroberteil auf, das zu einem Brennerunterteil mit einer Brennermulde und unterhalb derselben angeordneter Heizeinrichtung in Überdeckung liegt, die zusammen mit der Brennermulde tragend abgestützt und schubladenartig herausziehbar in eine Zugriffslage auf die Brennermulde verstellbar ist.

Eine Müllverbrennungseinrichtung mit einer Einfahrbox für einen von einem Fahrgestell getragenen, sich konisch gegen seine eingeschnürte Füllöffnung erweiternden und wandseitig perforierten Brennertopf ist aus der US 3 599 581 A bekannt. Zum Fahrgestell, an dem auch eine das Tor für die Einfahrbox bildende Torwand befestigt ist, ist der Brennertopf bei gegen seine Füllöffnung schräg ansteigender Topfachse und zur Füllöffnung gegenüberliegender Austragöffnung drehbar angeordnet. Der Übergang vom Brennertopf zu seiner Drehabstützung gegen das Fahrgestell ist durch Tragsäulen gebildet, die umgreifend zur Austragöffnung und zu einem axial gegen die Austragöffnung verstellbaren Verschlussglied angeordnet eine Durchtrittsöffnung in der Torwand durchsetzen, so dass über das Fahrgestell der Brennertopf zwischen einer Betriebslage in der durch die Torwand verschlossenen Einfahrbox und einer zur Einfahrbox ausgefahrenen Wartungslage umstellbar ist.

Eine weitere aus der US 2 528 447 A bekannte Müllverbrennungseinrichtung weist eine zwischen aufrechten Armen eines Traggestelles liegende, zylinderförmige Brennkammer auf, die, um eine Querachse zu den Armen verschwenkbar, in ihren sich längs der Arme des Traggestelles erstreckenden, um 180° zueinander versetzten Schwenklagen arretierbar ist und auf deren jeweiliges oberes Ende eine Abgashaube aufzusetzen ist, die an einem der Arme des Traggestells um eine zur Schwenkhaube der Brennkammer quer liegende Achse schwenkbar angelenkt ist. Die Arretierung der Brennkammer in ihren um 180° versetzten Schwenklagen erfolgt in der Öffnungslage der Abdeckhaube durch Verrastung von deren Anlenkung zum Traggestell gegen am Außenumfang der Brennkammer vorgesehene Rastansätze und in der Schließlage der Abdeckhaube durch randseitigen Übergriff der Abdeckhaube zur Brennkammer.

Die Brennkammer ist an ihren beiden, einander gegenüberliegenden Enden jeweils mit einem zu öffnenden Abdeckgitter versehen. Hierdurch kann bei aufgeschwenktem, zunächst jeweils oberem Abdeckgitter die Brennkammer zunächst von oben befüllt und angezündet, dann bei geschlossenem, oberem Abdeckgitter zum Durchbrennen gestürzt und schließlich nach Aufschwenken des nun unteren Abdeckgitters entleert werden, wobei während des Durchbrennens die Abdeckhaube auf die Brennkamer aufgesetzt ist.

Der Erfindung liegt die Aufgabe zugrunde, ein insbesondere hinsichtlich seiner Wartung und Bedienbarkeit weiter verbessertes Brennersystem zu schaffen.

Bei in ihrer Lage zueinander verstellbaren, über ein Traggerüst verbundenen Brennerteilen - einem Brenneroberteil und einem mit einer Brennermulde versehenen Brennerunterteil -, die aus einer Überdeckungslage auf eine den Zugriff zur Brennermulde freigebenden Öffnungslage für den Brennraum einstellbar sind, ist hierzu, kombiniert, eine translatorische Hoch- und Querverstellbarkeit des Brennerunterteiles zum lagefesten, das Brennerunterteil über das Traggerüst tragenden Brenneroberteil vorgesehen.

Durch die kombinierte Hoch- und Querverstellbarkeit wird eine unter Dichtungs- und Sicherheitsaspekten vorteilhafte, ummantelnde Überdeckung des als Dichtspalt abzudichtenden Verbindungsbereiches zwischen den Brennerteilen erreicht. Zudem lassen sich so bei der gegenseitigen Verstellung der Brennerteile ungünstige Belastungen für in deren Verbindungsbereich vorgesehene Dichtungen vermeiden.

Durch die Abstützung des Brennerunterteils am lagefest tragenden Brenneroberteil über das Traggerüst kann ferner der Gesamtaufbau des Brennersystems trotz der Trennbarkeit zwischen den Brennerteilen einfach gehalten werden. Ein solches Traggerüst kann zudem einen "Ständer" für das Brennersystem bilden, falls dieses beispielsweise verfahrbar gestaltet wird, um einen Brenner zwischen verschiedenen Einsatzstellen, so beispielsweise an verschiedenen Backofen einsetzen zu können. Das Traggerütst bildet bei solchen Einsatzfällen gleichzeitig einen Teil der Tragstruktur für den Brenner mit dem an diesem vorgesehenen Zubehör, wie beispielsweise einem Abgasrohr oder dergleichen.

Die Verbindung zwischen den Brennerteilen erfolgt zweckmäßigerweise über einen zum Traggerüst verstellbaren Tragrahmen, und es ist bei der vorstehend angesprochenen Lösung insbesondere das untere Brennerteil vom Tragrahmen aufgenommen und insbesondere bevorzugt nicht nur mit dem Tragrahmen verstellbar, sondern auch gegenüber dem Tragrahmen, wodurch sich in einfacher Weise die Verstellung des Brennerunterteils gegenüber dem Brenneroberteil sowohl in Achsrichtung und damit in Hochrichtung wie auch quer hierzu realisieren lässt. Für den Tragrahmen als solchen bestehen an sich ebenfalls entsprechende Verstellmöglichkeiten, bevorzugt ist erfindungsgemäß aber eine Anbindung des Tragrahmens zum Traggerüst gegeben, bei der der Tragrahmen gegenüber dem Traggerüst schubladenartig ausfahrbar ist, bei Höhenverstellbarkeit des Brennerunterteils zum Tragrahmen.

Zweckmäßigerweise weist das Traggerüst seitlich zum Brenner liegende und quer zum Brenner auskragende Tragarme auf, längs derer der Tragrahmen verschieblich geführt ist, bevorzugt in Führungskulissen der Tragarme, auf denen der Tragrahmen über zugeordnete Tragelemente, insbesondere Tragrollen abgestützt ist.

Zu dem so höhenfest zum Brenneroberteil festgelegten Tragrahmen ist das Brennerunterteil insbesondere über Zahntriebe zwangsgeführt höhenverstellbar, wobei erfindungsgemäß der Tragrahmen eine zum Brennerunterteil zumindest bereichsweise mantelartig umgreifende Umfangsfläche aufweist, die, radial führend, eine axiale Verstellung des Brennerunterteils ermöglicht. Die Höhenverstellbarkeit des Brennerunterteils gegenüber dem Tragrahmen erfolgt zweckmäßigerweise über Zahnstangen, die zentral angetrieben sind und im Tragrahmen axial verschieblich geführt sind. Zweckmäßigerweise erfolgt, insbesondere ergänzend, eine entlastende, parallele Abstützung des Brennerunterteils gegenüber dem Tragrahmen über Federelemente. Solche Federelemente sind bevorzugt umschließend zu einem Teil der Zahnstangen angeordnet und insbesondere durch Schraubenfedern gebildet.

Für den Antrieb der Zahnstangen erweisen sich untereinander gekoppelte, insbesondere über Stirnräder miteinander antriebsverbundene Antriebswellen als zweckmäßig, von denen eine mit dem als zentraler Antrieb für die Höhenverstellbarkeit des Brennerunterteils gegenüber dem Tragrahmen vorgesehenen Motor verbunden ist.

Ein solcher Wellenantrieb mit auf die Zahnstangen zugreifenden Stirnrädern umfasst bevorzugt längsseitlich in Erstreckungsrichtung der Tragarme verlaufende Antriebswellen, die zweckmäßigerweise auch für den Antrieb einer Spannvorrichtung zu nutzen sind, über die das Brenneroberteil und das Brennerunterteil in ihrer der Betriebslage des Brenners entsprechenden Überdeckungslage gegeneinander zu verriegeln sind. Hierzu können die Wellen in einfachster Form zumindest über einen Längsbereich mit einem umfangsseitigen Gewinde versehen sein, also quasi Gewindestangen bilden, auf denen eine Gewindebuchse läuft, die ihrerseits mit einem zum Tragrahmen gelagerten Spannhebel verbunden ist, so dass über die Axialverstellung der Gewindebuchse längs der jeweiligen Welle der Spannhebel zwischen seiner Freigabelage und seiner Verriegelungslage verschwenkbar ist. Eine solche Lösung ermöglicht in einfachster Form eine Absicherung dagegen, dass das Brennerunterteil im Betrieb des Brenners eine ungesicherte Lage zum Brenneroberteil einnimmt. Im Rahmen der Erfindung liegt es selbstverständlich auch, die Antriebe für die Hubverstellbarkeit des Brennerunterteils zum Tragrahmen sowie für die Betätigung der Spannvorrichtung zu trennen und beispielsweise so eine zusätzliche Absicherung zu schaffen. Insbesondere zweckmäßig ist es, die Verstellung der Spannvorrichtung auf ihre Freigabestellung so lange auszuschließen, wie der An trieb für die Gebläseeinrichtung, und damit für den Betrieb des Brenners eingeschaltet ist.

Zweckmäßigerweise erfolgt erfindungsgemäß auch die Verstellung des Tragrahmens längs der auskragenden Tragarme des Traggerüstes über einen elektromotorischen Antrieb, wobei es eine bevorzugte Lösung darstellt, den Motor seitlich auskragend zum Tragrahmen anzuordnen und eine Zahnradverbindung zwischen der Abtriebswelle des Motors und dem Tragarm vorzusehen, der seinerseits mit einer entsprechenden, zahnstangenartigen Eingriffsbahn versehen ist. Bevorzugt ist der Tragarm an seiner freien Unterkante verzahnt ausgebildet und bildet somit quasi eine Zahnstange, in die ein entsprechendes Antriebsrad, gegebenenfalls ein auf der Welle des Motors angeordnetes Antriebsritzel von unten eingreift, so dass bei Antrieb des Motors dieser zusammen mit dem Rahmen längs des Tragarms verfährt. Weiter ist es zweckmäßig, den Motor über eine gleitsteinartige Verbindung in der Führungskulisse abzustützen, längs der der Tragrahmen verfahrbar ist und in der der Tragrahmen über entsprechende Tragmittel, insbesondere Tragrollen abgestützt ist. Bevorzugt sind die Antriebe für die Verfahrbarkeit des Tragrahmens und die Hubverstellbarkeit des Tragrahmens in einer Folgeschaltung verkoppelt, derart, dass die Verfahrbarkeit gesperrt ist, solange die Hubverstellung nicht erfolgt ist, wobei es zweckmäßig ist, beide Antriebe zu blockieren, so lange das Gebläse läuft. In Verbindung mit der Ausfahrbarkeit des Brennerunterteils in eine Zugriffsstellung für die Brennermulde erweist es sich im Rahmen der Erfindung als eine vorteilhafte Lösung, wenn die Zuführeinrichtung für das Brennmaterial, insbesondere Biofeststoffe, am Tragrahmen befestigt ist, bevorzugt derart, dass die die Zuführeinrichtung zwischen den Tragarmen liegt, wobei die Zuführeinrichtung ausgehend von einer bevorzugt trichterartigen Einführöffnung eine Zellradschleuse und erst nachgeordnet zu dieser eine Förderwendel aufweist, über die das Brennmaterial, also insbesondere Biofeststoffe quer zur Hochrichtung der Brennermulde zugeführt werden. Der Antrieb für die Zellradschleuse und die Förderwendel kann über einen gemeinsamen Motor oder über getrennte Motoren erfolgen, die zweckmäßigerweise Bestandteil der schubladenartigen ausfahrbaren Zuführeinrichtung sind und im Bereich der Baueinheit liegen, die die Zellradschleuse und die Förderwendel aufnimmt und auf die ausgehend von dem Einfülltrichter die Zufuhr des Brennmateriales erfolgt.

Weitere Einzelheiten und Merkmale der Erfindung ergeben sich aus den Ansprüchen, der Zeichnungsbeschreibung und den Zeichnungen. Es zeigen:
- Fig. 1: eine vereinfachte Gesamtansicht eines Brennersystems gemäß der Erfindung in Perspektive,
- Fig. 2: eine Schemadarstellung von Brenneroberteil und Brennerunterteil verbindender Tragvorrichtung, umfassend ein zum Oberteil festgelegtes Traggerüst und einen zwischen Traggerüst und Brennerunterteil liegenden, gegenüber dem Traggerüst verfahrbaren Tragrahmen, gegenüber dem das Brennerunterteil höhenverstellbar ist,
- Fig. 3: in Schema die Lage von Brenneroberteil und Brennerunterteil bei aus der Überdeckungslage zum Brenneroberteil ausgefahrenem Brennerunterteil,
- Fig. 4: eine perspektivische, vereinfachte Darstellung des Tragrahmens mit Zubehör,
- Fig. 5: eine teils aufgeschnittene Seitenansicht des Tragrahmens gemäß Fig. 4 in Ansicht gemäß Pfeil V,
- Fig. 6: eine Ansicht des Tragrahmens gemäß Pfeil VI in Fig. 4, und
- Fig. 7: eine schematisierte Darstellung einer Spannvorrichtung, über die das Brennerunterteil zum Brenneroberteil bei der Betriebslage des Brenners entsprechender Überdeckungslage verspannt ist.

Fig. 1 zeigt in seinen Umrissen ein Brennersystem 1 gemäß der Erfindung, wie es insbesondere für mit Biofeststoffen befeuerte, nicht dargestellte Backofen einzusetzen ist, aufgrund seiner hohen Leistungsdichte und/oder der nahezu vollständig schadstofffreien Verbrennung mit Vorteil aber auch anderweitig eingesetzt werden kann, zumal eine automatisierte Brennstoffversorgung insbesondere bei durch Pellets gebildeten Biofeststoffen zuverlässig möglich ist. Solche Brennersysteme 1 sind in ihrem Grundaufbau und ihrer Arbeitsweise aus der DE 10 2006 013 863 A1 bekannt, auf die insoweit ausdrücklich Bezug genommen wird, so dass sich nähere diesbezügliche Erläuterungen hier erübrigen.

Wie bei der vorstehend angesprochenen bekannten Ausgestaltung umfasst der Brenner 2 ein Brenneroberteil 3 und ein Brennerunterteil 4, und es ist ausgehend vom Brenneroberteil 3 ein Brenngasauslass 5 vorgesehen. Abweichend vom bekannten Aufbau des Brenners 2 sind das Brenneroberteil 3 und das Brennerunterteil 4 nicht fest verbunden, sondern bei der hier angesprochenen erfindungsgemäßen Lösung gegeneinander verstellbar, so dass das Brennerunterteil 4, wie in Fig. 3 schematisch veranschaulicht, aus seiner im Betrieb bei geschlossenem Brenner 2 gegebenen Überdeckungslage zwischen Brenneroberteil 3 und Brennerunterteil 4 in eine ausgefahrene Lage verstellbar ist, in der ein Zugriff auf die Brennermulde 6 gegeben ist, die in Fig. 3 schematisch angedeutet ist und die teilweise von einem Raum 7 bzw. einem Kanal 8 umschlossen ist. Im Bereich des Raumes 7 erfolgt ein Teil der Frischluftzufuhr auf die Brennermulde 6, über den Kanal 8 wird dem Brenngasauslass 5 Frischluft zugeführt. Die Details hierzu sind der vorstehend angesprochenen DE 2006 013 863 A1 zu entnehmen.

Das Brennerunterteil 4, das gegenüber dem Brenneroberteil 3 ausfahrbar ist, ist über ein Traggerüst 9 gegen das Brenneroberteil 3 abgestützt, wobei das Traggerüst 9 abweichend von der Schemadarstellung gemäß Fig. 1 auch ein Standgerüst bilden kann, über das das Brennersystem 1 auf einer Plattform abgestützt, gegebenenfalls fahrbar abgestützt sein kann. Als Bestandteil einer solchen Tragstruktur kann ein solches Traggerüst auch genutzt sein, um den Brenner 2 beispielsweise gegenüber einem Ofen lagefest anzubringen.

Das Traggerüst 9 umfasst in der Darstellung gemäß Fig. 1 zum im Wesentlichen zylindrischen Umfang aufweisenden Brenneroberteil 3 einander diametral gegenüberliegend festgelegte Tragarme 10, die sich parallel und einander gegenüberliegend seitlich längs des Brenners 2 erstrecken und seitlich über den Brenner 2 auskragen, wobei die Tragarme 10 des Traggerüstes 9 nach unten einen Teil des Brennerunterteils 4 seitlich übergreifen, das in der gezeigten Betriebsstellung des Brenners 2 vom Brenneroberteil 3 überdeckt an dieses anschließt und unter Vermittlung eines Tragrahmens 11 am Brenneroberteil 3 befestigt ist, wie sich insbesondere aus der Schemadarstellung gemäß Fig. 2 ergibt. Diese zeigt das Traggerüst 9, für das nur einer der seitlich zum Brenner 2 liegenden Tragarme 10 vollständig gezeigt ist, mit zum Oberteil 3 über Zwischenstücke 12 verbundenen Tragarmen 10. Im seitlich zum Brennerunterteil 4 übergreifenden Bereich der Tragarme 10 sind diese jeweils mit einer Führungskulisse 13 versehen, in der der Tragrahmen 11 längsverfahrbar über Tragelemente 14 abgestützt ist, die bevorzugt als Tragrollen ausgestaltet sind. Weiter weisen die Tragarme 10 an ihrer frei liegenden Unterseite zumindest über einen Teil ihrer Länge ein zahnstangenartiges Profil 15 auf, in das ein Zahnrad 16 eines Zahnradtriebes eingreift, dem - in Fig. 2 nicht gezeigt - ein Antriebsmotor 17 zugeordnet ist, über den der Tragrahmen 11 längs der Tragarme 10 bevorzugt in der Führungskulisse 13 abgestützt verfahrbar ist.

Der Tragrahmen 11 umschließt, wie insbesondere auch aus Fig. 4 ersichtlich ist, das Brennerunterteil 4 über den größten Teil seines Umfangs und bildet für das Brennerunterteil 4 quasi eine Führung, über die das Brennerunterteil 4 in Hubrichtung, das heißt axial verfahrbar geführt ist, wobei das Brennerunterteil 4 bevorzugt ebenfalls zylindrischen Umfang aufweist und im Durchmesser etwas kleiner als das Brenneroberteil 3 ausgebildet ist, so dass, wie aus Fig. 2 ersichtlich, bei von unten dichtend über Dichtungen 18 gegen das Brenneroberteil 3 angelegtem Brennerunterteil 4 das Brenneroberteil 3 das Brennerunterteil in einem axialen Überdeckungsbereich übergreift und somit eine den Dichtspalt 19 zwischen Brennerunterteil 4 und Brenneroberteil 3 übergreifende Abdeckung bildet.

Die Hubverstellung des Brennerunterteils 4 erfolgt über zum Tragrahmen 11 abgestützte Tragelemente, die bevorzugt als Zahnstangen 20 ausgebildet sind und nahe den Eckbereichen des im Umriss rechteckförmigen Tragrahmens 11 liegen, dessen innere Umfangsfläche 21 als Führungsfläche für das Brennerunterteil 4 bereits angesprochen ist. Die Zahnstangen 20 sind nach oben gegen einen Tragflansch 22 des Brennerunterteils 4 abgestützt und nach unten gegen Kragarme 23, die am Brennerunterteil 4 vorgesehen sind, wobei in der Abstützung gegen die Kragarme 23 bevorzugt Stellelemente 24, beispielsweise in Form von Schraubbolzen vorgesehen sind, über die die Höhenlage des Brennerunterteils 4 zu den Zahnstangen 20 einstellbar ist.

Die jeweils zwei längs einer zum Tragarm 10 parallelen Seiten 25 vorgesehenen Zahnstangen 20 sind, wie insbesondere aus Fig. 5 ersichtlich, jeweils über eine Welle 26 und auf dieser angeordnete Stirnräder 27 angetrieben. Die längs der Seiten 25 angeordneten und parallelen Wellen 26 sind über eine hierzu quer verlaufende Welle 28 verbunden, welche gegenüberliegend zum offenen Umfangsabschnitt 29 des Tragrahmens 11 liegt und auf einen Antriebsmotor 30 ausläuft, der, wie aus Fig. 1 ersichtlich, benachbart zum Antriebsmotor 17 liegt, über den der Tragrahmen 11 mit dem aufgenommenen Brennerunterteil 3 längs der Tragarme 10 verfahrbar ist. Die Antriebsverbindung zwischen den Wellen 26 und 28 ist durch Stirnradverzahnungen 31 veranschaulicht. In der Abstützung des Brennerunterteils 4 gegen den Tragrahmen 11 sind im Ausführungsbeispiel ferner auch Tragfedern 32 vorgesehen, die umschließend zu den Zahnstangen 20 zwischen dem Tragrahmen 11 und dem Tragflansch 22 liegen, so dass über die Stärke der Tragfedern 32 auch eine Anpassung der aufzubringenden Stützkräfte an in ihrer Höhe unterschiedliche Stützmomente erfolgen kann, wie sie sich infolge der am Tragrahmen 11 angeordneten Zufuhreinrichtung 33 ergeben, die seitlich zum Brennerunterteil 4 auskragend und zwischen den Tragarmen 10 liegend für die Zufuhr des Brennmaterials auf die Brennermulde 6 vorgesehen ist und den offenen Umfangsabschnitt 29 des Tragrahmens 11 durchsetzend auf die Brennermulde 6 ausläuft.

Die Zufuhreinrichtung 33 ist schematisch dargestellt und umfasst eine trichterförmige Füllöffnung 34, von der aus das Brennmaterial einer nicht dargestellten und über eine Welle 35 angetriebenen Zellradschleuse zugeführt wird, über die unter Vermittlung einer nicht dargestellten Förderwendel die Beschickung der Brennermulde 6 erfolgt. Die Förderwendel ist über eine Welle 36 angetrieben. Den Wellen 35 und 36 sind getrennte Antriebe, oder ist ein gemeinsamer Antrieb zugeordnet, der Bestandteil der Zufuhreinrichtung 33 ist.

Der über ein Zahnrad 16 mit dem zahnstangenartigen Profil 15 antriebsverbundene Motor 17 ist, wie Fig. 1 zeigt, zweckmäßigerweise über einen Stützflansch 37 am Tragrahmen 11 befestigt, der die Führungskulisse 13 durchsetzt und der gegebenenfalls auch in der Führungskulisse 13 gleitsteinartig läuft, so dass ein sicherer Zahneingriff zum zahnstangenartigen Profil 15 auch bei eventuell höheren aufzubringenden Antriebsmomenten gewährleistet ist.

Fig. 7 veranschaulicht des Weiteren eine Spannvorrichtung 38, wie sie zur Sicherung der Betriebslage von Brennerunterteil 4 und Brenneroberteil 3 zweckmäßig ist, wobei die Spannvorrichtung 38 bevorzugt in Abhängigkeit von der Hublage der Zahnstangen 20, und damit in Abhängigkeit von der Hublage zwischen Brenneroberteil 3 und Brennerunterteil 4 arbeitet. Veranschaulicht ist die Spannvorrichtung 38 mit einem Spannhaken 39, der am Tragrahmen 11 um eine Achse 40 schwenkbar gelagert ist und der über eine längs eines Gewindeabschnittes 41 einer Antriebswelle 26 verstellbaren Gewindebuchse 42 zwischen seiner in Volllinien dargestellten Freigabelage und seiner strichliert angedeuteten Verriegelungslage verschwenkbar ist. In der strichliert angedeuteten Verriegelungslage übergreift der Spannhaken 39 ein Widerlager 43, beispielsweise in Form eines Bolzens oder dergleichen, der am Brenneroberteil 3 oder an dem zum Brenneroberteil lagefesten Traggerüst 9,insbesondere am jeweiligen Tragarm 10, vorgesehen ist. Als mit dem Gewindeabschnitt 41 versehene Antriebswelle dient zweckmäßigerweise jeweils eine der im Antrieb der Zahnstangen 20 vorgesehenen Antriebswellen 26, die zumindest über einen Bereich ihrer Länge mit einem entsprechenden Stellgewinde versehen ist.

Wird bei einer solchen Lösung der Antriebsmotor 30 in Abhängigkeit davon angesteuert, ob die nicht dargestellte und zur Luftversorgung des Brenners 2 vorgesehene Gebläseeinrichtung angetrieben ist oder nicht, so kann auf einfache Weise auch sichergestellt werden, dass eventuelle Fehlbetätigungen und ein zufälliges Öffnen des Brenners 2 während dessen Betriebs ausgeschlossen ist.

## Patentansprüche

1. Brennersystem, insbesondere für mit Biofeststoffen befeuerte Backofen, mit einem Brennraum, der in einem Brennerunterteil (4) und einem Brenneroberteil (3) ausgebildet und vom Brennerunterteil (4) und dem zu diesem in Überdeckung liegenden Brenneroberteil (3) umschlossen ist und der seitens des Brenneroberteiles (3) mit einem Brenngasauslass (5) und im Brennerunterteil (4) mit einer Brennermulde (6) versehen ist, wobei die zueinander verstellbaren Brennerteile (3, 4) über ein Traggerüst (9) verbunden sind,
**dadurch gekennzeichnet,**
**dass** das Traggerüst (9) das Brennerunterteil (4) am lagefesten Brenneroberteil (3) abstützt und durch eine kombinierte translatorische Hoch- und Querverstellbarkeit von Brenneroberteil (3) und Brennerunterteil (4) zueinander eine Öffnungslage für den Brennraum einstellbar ist, in der ein Zugriff auf die Brennermulde (6) gegeben ist.

2. Brennersystem nach Anspruch 1,
**dadurch gekennzeichnet,**
**dass** das Brenneroberteil (3) und das Brennerunterteil (4) translatorisch in Hochrichtung zueinander verstellbar sind.

3. Brennersystem nach Anspruch 1 oder 2,
**dadurch gekennzeichnet,**
**dass** das Brenneroberteil (3) und das Brennerunterteil (4) translatorisch in eine zueinander seitlich versetzte, aufgezogene Freigabelage für die Brennermulde (6) verstellbar sind.

4. Brennersystem nach einem der Ansprüche 1 bis 3,
**dadurch gekennzeichnet,**
**dass** das Traggerüst (9) zumindest einen Teil einer Tragstruktur für den Brenner (2) bildet.

5. Brennersystem nach Anspruch 1 bis 4,
**dadurch gekennzeichnet,**
**dass** das verstellbare Brennerunterteil (4) über einen zum Traggerüst (9) verstellbaren Tragrahmen (11) aufgenommen ist, der zum Traggerüst (9) ausschwenkbar oder schubladenartig ausfahrbar ist.

6. Brennersystem nach Anspruch 5,
**dadurch gekennzeichnet,**
**dass** der Tragrahmen (11) zwischen seitlich auskragenden Tragarmen (10) des Traggerüstes verschiebbar ist und die Tragarme (10) Führungskulissen (13) für dem Tragrahmen (11) zugeordnete Tragelemente (14), insbesondere Tragrollen bilden.

7. Brennersystem nach Anspruch 5 oder 6,
**dadurch gekennzeichnet,**
**dass** das Brennerunterteil (4) zum Tragrahmen (11) höhenverstellbar, insbesondere zwangsgeführt über Zahntriebe höhenverstellbar ist.

8. Brennersystem nach einem der Ansprüche 5 bis 7,
**dadurch gekennzeichnet, dass** das Brennerunterteil (4) zum Tragrahmen (11) über Zahnstangen (20) in Hochrichtung abgestützt ist.

9. Brennersystem nach Anspruch 7 oder 8,
**dadurch gekennzeichnet,**
**dass** das Brennerunterteil (4) auf seine Anschlusslage zum Brenneroberteil (3) federnd gegen den Tragrahmen (11) abgestützt und die Federabstützung insbesondere durch die Zahnstangen (20) umschließende Stützfedern (32) gebildet ist.

10. Brennersystem nach einem der Ansprüche 5 bis 9,
**dadurch gekennzeichnet,**
**dass** Brenneroberteil (3) und das Brennerunterteil (4) in ihrer dem Betriebszustand entsprechenden Überdeckungslage über eine dem Tragrahmen (11) zugeordnete Spannvorrichtung (38) gegeneinander verriegelt sind.

11. Brennersystem nach Anspruch 10,
**dadurch gekennzeichnet,**
**dass** die Spannvorrichtung (38) in ihrer Betätigung an die Höhenverstellung des Brennerunterteiles (4) gekoppelt ist.

12. Brennersystem nach Anspruch 11,
**dadurch gekennzeichnet,**
**dass** die Spannvorrichtung (38) einen schwenkbar am Tragrahmen (11) angelenkten Spannhaken (39) aufweist, der zwischen seiner Freigabelage und seiner Verriegelungslage zum Brenneroberteil (3) verschwenkbar ist.

13. Brennersystem nach einem der vorhergehenden Ansprüche,
**dadurch gekennzeichnet,**
**dass** die in Hochrichtung gegeneinander verstellbaren Brennerteile (3, 4) eine ummantelnde Überdeckung ihres als Dichtspalt abzudichtenden Verbindungsbereiches bilden.

14. Brennersystem nach Anspruch 13,
**dadurch gekennzeichnet,**
**dass** zum Brenneroberteil (3) ein Traggerüst (9) und zum Brennerunterteil (4) ein aufnehmender Tragrahmen (11) vorgesehen ist und dass das vom Tragrahmen (11) aufgenommene Brennerunterteil (4) zum Tragrahmen (11) in Hochrichtung verstellbar und der Tragrahmen (11) zum Traggerüst (9) seitlich verfahrbar ist.

## Claims

1. Burner system, particularly for ovens fired with biosolids, with a combustion space which is formed in a burner lower part (4) and a burner upper part (3) and is surrounded by the burner lower part (4) and the burner upper part (3) overlapping with the latter and which is provided at the burner upper part (3) with a fuel-gas outlet (5) and in the burner lower part (4) with a burner charging box (6), the mutually adjustable burner parts (3, 4) being connected via a carrying framework (9), **characterized in that** the carrying framework (9) supports the burner lower part (4) on the positionally-fixed burner upper part (3), and, as a result of a combined translational vertical and transverse adjustability of the burner upper part (3) and burner lower part (4) with respect to one another, an opening position, in which access to the burner charging box (6) is afforded, can be set for the combustion space.

2. Burner system according to Claim 1, **characterized in that** the burner upper part (3) and the burner lower part (4) are adjustable with respect to one another in the vertical direction by translational motion.

3. Burner system according to Claim 1 or 2, **characterized in that** the burner upper part (3) and the burner lower part (4) are adjustable by translational motion into a mutually laterally offset drawn-up release position for the burner charging box (6).

4. Burner system according to one of Claims 1 to 3, **characterized in that** the carrying framework (9) forms at least part of a carrying structure for the burner (2).

5. Burner system according to Claims 1 to 4, **characterized in that** the adjustable burner lower part (4) is received via a carrier frame (11) which is adjustable with respect to the carrying framework (9) and which can be pivoted out or moved out in a drawer-like manner with respect to the carrying framework (9).

6. Burner system according to Claim 5, **characterized in that** the carrier frame (11) is displaceable between laterally projecting carrying arms (10) of the carrying framework, and the carrying arms (10) form guide slots (13) for carrying elements (14), in particular carrying rollers, assigned to the carrier frame (11).

7. Burner system according to Claim 5 or 6, **characterized in that** the burner lower part (4) is vertically adjustable with respect to the carrier frame (11) in particular is vertically adjustable by positive guidance via toothed drives.

8. Burner system according to one of Claims 5 to 7, **characterized in that** the burner lower part (4) is supported in the vertical direction with respect to the carrier frame (11) via racks (20).

9. Burner system according to Claim 7 or 8, **characterized in that** the burner lower part (4) is supported, in its position of connection to the burner upper part (3), resiliently against the carrier frame (11), and the resilient support is formed, in particular, by supporting springs (32) surrounding the racks (20).

10. Burner system according to one of Claims 5 to 9, **characterized in that** the burner upper part (3), and burner lower part (4) are interlocked in their overlap position corresponding to the operating state via a tension device (38) assigned to the carrier frame (11).

11. Burner system according to Claim 10, **characterized in that** the tension device (38) is coupled in its actuation to the vertical adjustment of the burner lower part (4).

12. Burner system according to Claim 11, **characterized in that** the tension device (38) has a tension hook (39) which is articulated pivotably on the carrier frame (11) and which is pivotable between its release position and its locking position with respect to the burner upper part (3).

13. Burner system according to one of the preceding claims, **characterized in that** the burner parts (3, 4) adjustable with respect to one another in the vertical direction form an encasing cover of their connection region to be sealed off as a sealing gap.

14. Burner system according to Claim 13, **characterized in that** a carrying framework (9) is provided for the burner upper part (3) and a receiving carrier frame (11) is provided for the burner lower part (4), and **in that** the burner lower part (4) received by the carrier frame (11) is adjustable in the vertical direction with respect to the carrier frame (11), and the carrier frame (11) is movable laterally with respect to the carrying framework (9).

## Revendications

1. Système de brûleur, en particulier pour un four alimenté en biosolides, avec une chambre de combustion, qui est formée dans une partie inférieure de brûleur (4) et une partie supérieure de brûleur (3) et est entourée par la partie inférieure de brûleur (4) et la partie supérieure de brûleur (3) recouvrant celle-ci et qui est munie du côté de la partie supérieure de brûleur (3) d'une sortie des gaz brûlés (5) et dans la partie inférieure de brûleur (4) d'une auge de brûleur (6), dans lequel les parties de brûleur (3, 4) déplaçables l'une par rapport à l'autre sont reliées par une charpente de support (9), **caractérisé en ce que** la charpente de support (9) soutient la partie inférieure de brûleur (4) sur la partie supérieure de brûleur (3) fixe en position et, par une mobilité verticale et transversale en translation combinée de la partie supérieure de brûleur (3) et de la partie inférieure de brûleur (4) l'une par rapport à l'autre, on peut régler pour la chambre de combustion une position d'ouverture, dans laquelle il existe un accès à l'auge de brûleur (6).

2. Système de brûleur selon la revendication 1, **caractérisé en ce que** la partie supérieure de brûleur (3) et la partie inférieure de brûleur (4) sont déplaçables en translation l'une par rapport à l'autre en direction verticale.

3. Système de brûleur selon la revendication 1 ou 2, **caractérisé en ce que** la partie supérieure de brûleur (3) et la partie inférieure de brûleur (4) sont déplaçables en translation dans une position de libération soulevée, décalée latéralement l'une par rapport à l'autre, pour l'auge de brûleur (6).

4. Système de brûleur selon l'une quelconque des revendications 1 à 3, **caractérisé en ce que** la charpente de support (9) forme au moins une partie d'une structure de support pour le brûleur (2).

5. Système de brûleur selon l'une quelconque des revendications 1 à 4, **caractérisé en ce que** la partie inférieure de brûleur déplaçable (4) est déposée sur un cadre de support (11) déplaçable par rapport à la charpente de support (9), lequel peut pivoter ou coulisser à la manière d'un tiroir par rapport à la charpente de support (9).

6. Système de brûleur selon la revendication 5, **caractérisé en ce que** le cadre de support (11) peut coulisser entre des bras de support (10) saillants latéralement de la charpente de support et les bras de support (10) forment des coulisses de guidage (13) pour des éléments de support (14), en particulier pour des rouleaux de support, qui sont associés au cadre de support (11).

7. Système de brûleur selon la revendication 5 ou 6, **caractérisé en ce que** la partie inférieure de brûleur (4) est réglable en hauteur par rapport au cadre de support (11), en particulier réglable en hauteur en guidage forcé par des éléments dentés.

8. Système de brûleur selon l'une quelconque des revendications 5 à 7, **caractérisé en ce que** la partie inférieure de brûleur (4) est supportée en direction verticale par des crémaillères (20) par rapport au cadre de support (11).

9. Système de brûleur selon la revendication 7 ou 8, **caractérisé en ce que** la partie inférieure de brûleur (4) est supportée sur sa position de raccordement à la partie supérieure de brûleur (3) élastiquement contre le cadre de support (11) et l'appui élastique est formé en particulier par des ressorts de support (32) entourant les crémaillères (20)

10. Système de brûleur selon l'une quelconque des revendications 5 à 9, **caractérisé en ce que** la partie supérieure de brûleur (3) et la partie inférieure de brûleur (4) sont verrouillées l'une à l'autre dans leur position de recouvrement correspondant à l'état de fonctionnement au moyen d'un dispositif de serrage (38) associé au cadre de support (11).

11. Système de brûleur selon la revendication 10, **caractérisé en ce que** le dispositif de serrage (38) est couplé, dans son actionnement, au réglage en hauteur de la partie inférieure de brûleur (4).

12. Système de brûleur selon la revendication 11, **caractérisé en ce que** le dispositif de serrage (38) présente un crochet de serrage (39) articulé de façon pivotante au cadre de support (11), qui peut pivoter entre sa position de libération et sa position de verrouillage par rapport à la partie supérieure de brûleur (3).

13. Système de brûleur selon l'une quelconque des revendications précédentes, **caractérisé en ce que** les parties de brûleur (3, 4) déplaçables l'une par rapport à l'autre en direction verticale forment un recouvrement enveloppant de leur zone d'assemblage à rendre étanche comme fente d'étanchéité.

14. Système de brûleur selon la revendication 13, **caractérisé en ce qu'**il est prévu pour la partie supérieure de brûleur (3) une charpente de support (9) et pour la partie inférieure de support (4) un cadre de support portant (11), et **en ce que** la partie inférieure de brûleur (4) portée par le cadre de support (11) est réglable en hauteur par rapport au cadre de support (11) et le cadre de support (11) est déplaçable latéralement par rapport à la charpente de support (9).
